# EUROPÄISCHE PATENTSCHRIFT

(11) **EP 0 088 071 B1**
(45) Veröffentlichungstag und Bekanntmachung des Hinweises auf die Patenterteilung: **20.11.1986**
(21) Anmeldenummer: 83890022.3
(22) Anmeldetag: 17.02.1983
(51) Int. Cl.: B06B 1/16

(54) **Unwuchtanordnung zur Erzeugung von Vibrationen**
Orbiting mass device for generating vibrations
Dispositif à balourd pour la génération de vibrations

(30) Priorität: 17.02.1982 AT 611/82
(43) Veröffentlichungstag der Anmeldung: 07.09.1983
(73) Patentinhaber: VOEST-ALPINE Aktiengesellschaft, A-1011 Wien (AT)
(72) Erfinder: Hirn, Ferdinand, Ing., A-8940 Aigen (AT); Edlinger, Manfred, A-8950 Stainach Nr. 350 (AT)
(74) Vertreter: Haffner, Thomas M., Dr.

## Beschreibung

Die Erfindung bezieht sich auf eine Unwuchtanordnung zur Erzeugung von Vibrationen, insbesondere für Strassenwalzen, mit einer rotierend antreibbaren Welle, mit welcher wenigstens eine Unwuchtmasse drehsicher verbunden ist, wobei mit der Unwuchtmasse ein auf der gegenüberliegenden Seite der Welle angeordneter Gegenhalter starr verbunden ist und wobei die Exzentrizität des Gesamtschwerpunktes der rotierenden Massen während der Rotation durch ein ausserhalb des Walzenkörpers angeordnetes Betätigungsorgan stufenlos veränderbar ist und die Unwuchtmasse an der Welle axial unverschiebbar und radial verlagerbar geführt ist.

Unwuchtanordnungen dienen zur Erzeugung von Vibrationen, welche dadurch hervorgerufen werden, dass mit einer schnell rotierenden Welle eine Unwuchtmasse exzentrisch verbunden ist. Solche Unwuchtanordnungen werden beispielsweise bei Strassenwalzen verwendet, um den Boden zu verdichten. Hiebei verbessern die Vibrationen den Verdichtungseffekt und es ist daher möglich, das Gewicht der Walzen geringer zu halten. Die Amplitude der Schwingungen ist vom Ausmass der Exzentrizität des Gesamtschwerpunktes der Massen abhängig. Bei Strassenwalzen ist nun die jeweils günstigste Amplitude der Schwingungen vom Verdichtungszustand und der Beschaffenheit des Bodens abhängig. Wenn der Verdichtungsgrad des Bodens bei grossen Schütthöhen gering ist, sind in der Regel für einen günstigen Wirkungsgrad grosse Schwingungsamplituden vorteilhaft. Mit fortschreitender Verdichtung jedoch sollen die Amplituden der Schwingungen verkleinert werden. Wenn die Amplituden bei geringfügig verdichtetem Boden zu klein sind, ist der Wirkungsgrad der Verdichtung ungünstig. Wenn aber die Amplituden zu gross sind, so ergibt sich ein unruhiger Gang der Strassenwalze. Die Schwingungen werden dann auf den Maschinenrahmen übertragen und es kann zu Rahmenbeschädigungen kommen. Es ist bekannt, bei einer solchen Unwuchtanordnung die Exzentrizität des Gesamtschwerpunktes der Massen zu verändern. Diese Veränderung erfolgte bei den bekannten Anordnungen durch Umkehr der Drehrichtung, wobei sich in der einen Drehrichtung der Unwuchtwelle durch Verstellung der Unwuchtmasse eine kleinere Schwingungsamplitude ergab als bei der anderen Drehrichtung der Unwuchtwelle. Die Veränderung der Exzentrizität konnte hiebei nur in zwei Stufen erfolgen, wobei jedesmal die Unwuchtwelle stillgesetzt und mit anderer Drehrichtung angetrieben werden musste. Dadurch wurde noch kein optimaler Effekt ermöglicht.

Aus der DE-A-2131 853 ist bereits eine Ausbildung einer Unwuchtanordnung bekanntgeworden, bei welcher die Unwucht von einer mit einer Flüssigkeit füllbaren Kammer gebildet ist und das Gewicht dieser Unwucht durch Veränderung der Flüssigkeitsfüllung verändert wird. Weiters ist es beispielsweise aus der DE-A-1 634474, bekannt, die Wirkung der Unwucht dadurch zu verändern, dass mehrere Unwuchtmassen relativ zueinander verdreht werden. Schliesslich ist aus der DE-B-926308 eine Unwuchtanordnung der eingangs genannten Art bekanntgeworden, bei welcher die Exzentrizität der Unwucht veränderbar ist. Bei dieser bekannten Einrichtung werden Exzenterringe durch einen Kolben verstellt. Die Verbindung der Exzenterringe mit der Welle erfolgt lediglich über die Kolben und es ist daher eine derartige Verbindung relativ instabil und störungsanfällig.Aus derUS-A-2 542 227 ist eine Unwuchtanordnung bekanntgeworden, bei welcher die Unwuchtmasse durch eine radial liegende Schraubspindel radial verstellt werden kann. Auf der hohlen Welle ist eine von aussen verschiebbare Zahnstange geführt, welche mit einem Ritzel kämmt, das seinerseits auf der Schraubspindel aufgekeilt ist. Die Schraubspindel greift mittig an der Unwuchtmasse, welche eine verhältnismässig grosse axiale Erstreckung aufweist, an. Insbesondere bei Strassenwalzen sind verhältnismässig grosse Unwuchtmassen zur Erzeugung der Vibrationen erforderlich und die mittig angeordnete Schraubspindel ergibt keine ausreichende Lagerung für die Unwuchtmasse. Eine solche Anordnung ist daher nicht dazu geeignet, grosse Kräfte aufzunehmen. Aus der CH-A-321 239 ist eine Unwuchtanordnung bekanntgeworden, bei welcher eine Unwuchtmasse von verhältnismässig kurzer axialer Erstreckung in einer quer zur Achse der Welle liegenden Führung geführt ist. Die Unwuchtmasse wird durch einen axial verschiebbaren Keil, welcher eine Bohrung der Unwuchtmassen durchsetzt, entgegen der Kraft einer Feder radial einwärts verschoben. Eine solche Ausbildung reicht für verhältnismässig kleine Unwuchtmassen mit kurzer axialer Erstreckung aus. Für grosse Unwuchtmassen mit grosser axialer Erstreckung, wie sie beispielsweise bei Strassenwalzen erforderlich sind, ist eine solche Ausbildung nicht geeignet.

Die Erfindung zielt nun darauf ab, die Anpassung der Amplitude der Schwingungen an die jeweils gestellte Aufgabe in besonders einfacher, robuster und betriebssicherer Ausbildung zu erzielen. Zur Lösung dieser Aufgabe besteht die Erfindung darin, dass an der Welle zwei mit der Unwuchtmasse zusammenwirkende, in axialem Abstand voneinander liegende Keile, welche starr, vorzugsweise durch in axialer Richtung verlaufende Bolzen, miteinander verbunden sind, axial verschiebbar gelagert sind, wobei die Keilfläche jedes Keiles von der Grundfläche einer am Umfang einer Scheibe ausgebildeten Ausnehmung gebildet ist, deren Ränder den Gegenhalter umgreifen, und wobei der Gegenhalter die Gegenkeilflächen aufweist. Dadurch, dass zwei in axialem Abstand voneinander liegende, starr miteinander verbundene Keile vorgesehen sind, wird ein gleichmässiger Kraftangriff an der Unwuchtmasse ermöglicht. Durch diese in Abstand voneinander liegenden Keile wird eine stabile Führung der Unwuchtmasse auch bei grosser axialer Erstreckung derselben gewährleistet. Durch die starre Verbindung der beiden Keile miteinander wird eine präzise gleichsinnige Verstellung der beiden Keile ermöglicht. Dadurch, dass die Keilflächen von der Grundfläche einer am Umfang einer Scheibe ausgebildeten Ausnehmung gebildet wird, können die Ränder dieser Ausnehmungen als axiale Führung für die Unwuchtmasse ausgenützt werden. Die Unwuchtmasse wird durch die Fliehkraft nach aussen gedrückt und der Gegenhalter zieht die Unwuchtmasse nach innen. Dadurch, dass die Gegenkeilflächen am Gegenhalter ausgebildet sind, wird eine einfache Konstruktion ermöglicht, bei welcher die auf der Achse verschiebbaren Keile den Gegenhalter nach aussen drücken, wodurch die Unwuchtmasse entgegen der Fliehkraft nach innen gezogen wird und eine ständige kraftschlüssige Anlage der Keile an den Gegenkeilflächen des Gegenhalters gewährleistet wird. Es ergibt sich auf diese Weise eine einfache Konstruktion und im Wege über den Gegenhalter eine gute Führung der Unwuchtmasse.

Gemäss einer bevorzugten Weiterbildung ist die Masse des Gegenhalters geringer als die Unwuchtmasse. Dadurch, dass die Masse des Gegenhalters geringer ist als die mit diesem Gegenhalter verbundene Unwuchtmasse, wird durch die Fliehkraft der Unwuchtmasse dieser Gegenhalter zentral nach innen gedrückt, und da die Unwuchtmasse die Gegenkeilflächen für die Keile aufweist, werden diese Keile dauernd auf Druck beansprucht und es kann durch den Vortrieb der Keile die Unwuchtmasse zentral nach innen gezogen und dadurch die Exzentrizität des Gesamtschwerpunktes und damit die Schwingungsamplitude verkleinert werden. Bei einer einfachen konstruktiven Ausführungsform kann der Gegenhalter mit der Unwuchtmasse durch Bolzen verbunden sein, welche durch Querbohrungen der Welle hindurchgeführt sind.

Gemäss einer bevorzugten Ausführungsform der Erfindung ist die Anordnung so getroffen, dass in einer zentralen Bohrung der Welle ein hydraulisch beaufschlagter Kolben axial verschiebbar geführt ist, der im Bereich seines von seiner beaufschlagten Stirnfläche abgewendeten Endes einen Querbolzen aufweist, der durch wenigstens einen axialen Schlitz der Welle hindurchragt und an den Keilen angreift, wobei die Keile durch wenigstens eine gegen einen mit der Welle starr verbundenen Teil abgestützte Feder entgegen dem Druck des auf den Kolben wirkenden hydraulischen Mediums belastet sind. Dadurch ergibt sich eine konstruktiv einfache Ausführungsform. Die Übertragung des hydraulischen Druckes auf den Kolben stellt kein Problem dar, da die Abdichtung des gleichachsig mit der Welle angeordneten Druckanschlusses keine Schwierigkeiten bereitet. Durch den Querbolzen wird eine sichere Verbindung des hydraulischen Kolbens mit den Keilen gewährleistet. Dadurch, dass die Keile durch wenigstens eine gegen einen mit der Achse starr verbundenen Teil abgestützte Feder entgegen dem Druck des auf den Kolben wirkenden hydraulischen Mediums belastet sind, kann mit einem einfach wirkenden hydraulischen Kolben das Auslangen gefunden werden. Es ist somit nur ein einziger Anschluss für das Druckmedium an die rotierende Unwuchtwelle erforderlich. Zweckmässig ist hiebei die auf den Kolben durch das hydraulische Medium ausgeübte Kraft in Richtung des Spitzenwinkels des Keiles gerichtet. Es wird auf diese Weise der Keil durch die hydraulische Kraft vorgetrieben und die Feder muss nur für die Rückstellkraft dimensioniert sein, so dass mit einer schwächeren Feder das Auslangen gefunden werden kann.

Gemäss der Erfindung weist vorzugsweise die die Keilfläche aufweisende Scheibe auf der der Keilfläche gegenüberliegenden Seite eine die Unwuchtmasse umgreifende Ausnehmung auf. Durch die Ränder dieser Ausnehmung werden somit die starre Einheit von Unwuchtmasse und Gegenhalter und die Keile in der Drehrichtung gegeneinander abgestützt. Mit der Welle ist vorzugsweise gemäss der Erfindung eine Scheibe starr verbunden, welche an ihrem Umfang Ausnehmungen aufweist, deren Ränder die Unwuchtmasse und den Gegenhalter umgreifen und eine radiale Führung derselben bilden. Durch die Ränder dieser Ausnehmungen ist somit die starre Einheit von Unwuchtmasse und Gegenhalter radial geführt und in der Drehrichtung abgestützt, so dass die Unwuchtmasse bei der Rotation der Unwuchtwelle sicher mitgenommen wird, und über die Unwuchtmasse und den Gegenhalter sind wieder die Keile in der Drehrichtung abgestützt. Hiebei ist gemäss der Erfindung die Anordnung so getroffen, dass die mit der Welle starr verbundene Scheibe die Abstützung für die die Keile entgegen dem Druck des auf den Kolben wirkenden hydraulischen Mediums belastenden Federn bildet und dass die die Keile verbindenden Bolzen die Scheibe durchsetzen. Es ergibt sich somit eine Einheit von Unwuchtmasse, Gegenhalter und Keilen, welche durch die mit der Unwuchtwelle starr verbundene Scheibe drehsicher mit der Welle gekuppelt ist, wobei die in der Umfangsrichtung auftretenden Kräfte von dieser Scheibe auf grossem Radius aufgenommen werden.

In der Zeichnung ist die Erfindung anhand eines Ausführungsbeispieles schematisch erläutert.

Fig. 1 zeigt die Gesamtanordnung einer Strassenwalze. Die Fig. 2 bis 8 zeigen die im Walzenkörper untergebrachte Unwuchtanordnung. Hiebei zeigt Fig. 2 einen Axialschnitt bei Einstellung der Unwuchtmasse auf grösste Exzentrizität, Fig. 3 einen Schnitt nach Linie 111-111 der Fig. 2, Fig. 4 einen Schnitt nach Linie IV-IV der Fig. 2, Fig. 5 einen Schnitt nach Linie V-V der Fig. 2, Fig. 6 einen Axialschnitt bei Einstellung der Unwuchtmasse auf kleinste Exzentrizität, Fig. 7 einen Schnitt nach Linie VII-VII der Fig. 6 und Fig. 8 eine schaubildliche Darstellung.

Fig. 1 zeigt eine Strassenwalze, bei welcher am Rahmen 1 zwei Walzenkörper 2 in gabelförmigen Trägern 3 gelagert sind. Die gabelförmigen Träger 3 sind um Zapfen 4 verdrehbar gelagert, um die Lenkung der Strassenwalze zu ermöglichen. Die Walzenkörper 2 sind in den gabelförmigen Trägern elastisch, beispielsweise unter Zwischenschaltung von Gummipuffern, gelagert, so dass die durch die Unwuchtanordnung auftretenden Schwingungen nicht auf die gabelförmigen Träger 3 und auf den Rahmen 1 übertragen werden.

Die Walzenkörper 2 sind hohl ausgebildet und innerhalb dieser Walzenkörper 2 ist die in Fig. 2 bis 8 dargestellte Unwuchtanordnung vorgesehen. Diese Unwuchtanordnung weist eine Welle 5 auf, die in zwei Lagern 6 und 7 im hohlen Walzenkörper gelagert ist. Die Lager 6 und 7 sind starr und ohne Zwischenschaltung von Gummipuffern od. dgl. mit dem Walzenkörper verbunden, so dass die von der Welle 5 ausgehenden Schwingungen direkt auf den Walzenkörper 2 übertragen werden. Der Walzenkörper 2 ist zweckmässig aus Blech hergestellt. Die Welle 5 wird mit hoher Drehzahl durch einen nicht dargestellten Motor, beispielsweise einen hydraulischen Motor, angetrieben.

8 ist eine Unwuchtmasse, die mit einem Gegenhalter 9 über Schraubenbolzen 10 verbunden ist. Die Schraubenbolzen 10 sind durch Bohrungen 11 der Welle 5 hindurchgeführt. Mit der Welle 5 ist eine Scheibe 12 mittels einer Schraube 13 starr verbunden. Diese Scheibe 12 weist an ihrem Umfang Ausnehmungen 14 und 15 auf. In der Ausnehmung 14 bzw. an den Seitenrändern dieser Ausnehmung ist die Unwuchtmasse 8 radial geführt und in der Ausnehmung 15 bzw. an den Seitenrändern derselben ist der Gegenhalter 9 radial geführt. Es wird somit die Unwuchtmasse 8 und der Gegenhalter 9 durch die Welle 5 bei der Drehung derselben mitgenommen.

Der Gegenhalter 9 weist zwei Gegenkeilflächen 16 und 17 auf, mit welchen Keile 18 und 19 zusammenwirken. Die Unwuchtmasse 8 ist grösser als der Gegenhalter 9 und bei der Rotation hat somit die Unwuchtmasse 8 das Bestreben, nach aussen auszuschlagen, und zieht hiebei den Gegenhalter 9 nach innen. Die Gegenkeilflächen 16 und 17 liegen daher bei der Rotation dauernd an den Keilen 18 und 19 an. Wenn die Keile 18 und 19 nach links geschoben werden, wird der Gegenhalter 9 nach aussen gedrückt und die Unwuchtmasse 8 wird nach innen gezogen.

In der in Fig. 2 dargestellten Stellung liegen die Keile 18,19 rechts und die Unwuchtmasse 8 weist ihre grösste Exzentrizität auf. In der Stellung nach Fig. 6 liegen die Keile in der äussersten linken Stellung 18', 19' und in dieser Stellung wird die Unwuchtmasse 8 in ihre innerste Stellung 8' gezogen und weist daher ihre kleinste Exzentrizität auf. Zwischen den Stellungen nach Fig. 2 und Fig. 6 kann die Exzentrizität der Unwuchtmasse 8 stufenlos beliebig geändert werden.

Die Keile 18 und 19 sind an Scheiben 20 und 21 ausgebildet. Diese Scheiben 20 und 21 weisen an ihrem Umfang Ausnehmungen 22 und 23 auf. Die Ausnehmungen 22 umgreifen die Unwuchtmasse 8 und die Ausnehmungen 23 umgreifen den Gegenhalter 9. Auf diese Weise sind die Scheiben 20 und 21 mit der Unwuchtmasse 8 und dem Gegenhalter 9 in Drehrichtung gekuppelt. Der Grund der Ausnehmungen 23 bildet die Keilflächen 24 und 25 der Keile 18 und 19. Die beiden Scheiben 20 und 21 sind durch Bolzen 26, welche durch Bohrungen 27 der Scheibe 12 hindurchgehen, miteinander starr verbunden. Auch durch diese Bolzen und Bohrungen sind die Scheiben 20 und 21 mit der Scheibe 12 und daher mit der Welle 5 in Drehrichtung gekuppelt.

In einer zentralen Bohrung 28 der Welle 5 ist ein hydraulischer Kolben 29 axial verschiebbar geführt. Der Arbeitsraum 30 dieses Kolbens ist über eine zentrale Bohrung 31 mit einer hydraulischen Druckquelle über einen nicht dargestellten Anschluss verbunden. Im Bereich des vom Arbeitsraum 30 abgewendeten Endes 32 weist der Kolben 29 einen Querbolzen 33 auf, der durch axiale Schlitze 34 der Welle 5 hindurchgeht und die Scheibe 20 mit dem Kolben verbindet. Bei Druckgebung im Arbeitsraum 30 schiebt somit der Kolben 29 die Scheiben 20 und 21 bzw. die Keile 18 und 19 nach links, wodurch die Exzentrizität der Unwuchtmasse 8 verringert wird. Bei Druckentlastung im Arbeitsraum 30 werden die Scheiben 20 und 21 und der Kolben 29 durch Druckfedern 35, welche die Bolzen 26 umgeben und gegen die Scheibe 12 abgestützt sind, zurückgestellt. Auf diese Weise wird die Exzentrizität der Unwuchtmasse 8 verringert. Es kann somit die Exzentrizität der Unwuchtmasse 8 und damit die Schwingungsamplitude stufenlos verändert werden.

## Patentansprüche

1. Unwuchtanordnung zur Erzeugung von Vibrationen, insbesondere für Strassenwalzen, mit einer rotierend antreibbaren Welle (5), mit welcher wenigstens eine Unwuchtmasse (8) drehsicher verbunden ist, wobei mit der Unwuchtmasse (8) ein auf der gegenüberliegenden Seite der Welle (5) angeordneter Gegenhalter (9) starr verbunden ist und wobei die Exzentrizität des Gesamtschwerpunktes der rotierenden Massen während der Rotation durch ein ausserhalb des Walzenkörpers (2) angeordnetes Betätigungsorgan stufenlos veränderbar ist und die Unwuchtmasse (8) an der Welle (5) axial unverschiebbar und radial verlagerbar geführt ist, dadurch gekennzeichnet, dass an der Welle (5) zwei mit der Unwuchtmasse (8) zusammenwirkende, in axialem Abstand voneinander liegende Keile (18,19), welche starr, vorzugsweise durch in axialer Richtung verlaufende Bolzen (26), miteinander verbunden sind, axial verschiebbar gelagert sind, wobei die Keilfläche (24, 25) jedes Keiles (18, 19) von der Grundfläche einer am Umfang einer Scheibe (20, 21) ausgebildeten Ausnehmung (23) gebildet ist, deren Ränder den Gegenhalter (9) umgreifen, und wobei der Gegenhalter die Gegenkeilflächen (16,17) aufweist.

2. Unwuchtanordnung nach Anspruch 1, dadurch gekennzeichnet, dass die Masse des Gegenhalters (9) geringer ist als die Unwuchtmasse (8).

3. Unwuchtanordnung nach Anspruch 1 oder 2, dadurch gekennzeichnet, dass in einer zentralen Bohrung (28) der Welle (5) ein hydraulisch beaufschlagter Kolben (29) axial verschiebbar geführt ist, der im Bereich seines von seiner beaufschlagten Stirnfläche abgewendeten Endes einen Querbolzen (33) aufweist, der durch wenigstens einen axialen Schlitz (34) der Welle (5) hindurchragt und an den Keilen (18, 19) angreift, wobei die Keile (18, 19) durch wenigstens eine gegen einen mit der Welle (5) starr verbundenen Teil (12) abgestützte Feder (35) entgegen dem Druck des auf den Kolben (29) wirkenden hydraulischen Mediums belastet sind.

4. Unwuchtanordnung nach Anspruch 1, 2 oder 3, dadurch gekennzeichnet, dass die die Keilfläche (24, 25) aufweisenden Scheiben (20, 21) auf der der Keilfläche gegenüberliegenden Seite eine die Unwuchtmasse (8) umgreifende Ausnehmung (22) aufweisen.

5. Unwuchtanordnung nach einem der Ansprüche 1 bis 4, dadurch gekennzeichnet, dass mit der Welle (5) eine Scheibe (12) starr verbunden ist, welche an ihrem Umfang Ausnehmungen (14,15) aufweist, deren Ränder die Unwuchtmasse (8) und den Gegenhalter (9) umgreifen und eine radiale Führung derselben bilden.

6. Unwuchtanordnung nach Anspruch 5, dadurch gekennzeichnet, dass die mit der Welle (5) starr verbundene Scheibe (12) die Abstützung für die die Keile (18,19) entgegen dem Druck des auf den Kolben (29) wirkenden hydraulischen Mediums belastenden Federn (35) bildet und dass die die Keile (18, 19) verbindenden Bolzen (26) die Scheibe (12) durchsetzen.

7. Unwuchtanordnung nach einem der Ansprüche 3 bis 6, dadurch gekennzeichnet, dass die auf den Kolben (29) durch das hydraulische Medium ausgeübte Kraft in Richtung des Spitzenwinkels des Keiles (18,19) gerichtet ist.

## Claims

1. Orbiting mass device for generating vibrations, in particular for road rollers, comprising a rotatably drivable shaft (5), at least one flyweight (8) being drivingly connected with said shaft, a retainer (9) being rigidly connected with the flyweight (8) and located at the opposite side of the shaft (5), whereat the eccentricity of the total gravity center of the rotating masses is displaceable continuously during rotation by an actuating means located outside of the roller body (2), and the flyweight (8) is guided at the shaft (5) axially immovable and radially displaceable, characterised in that two wedges (18, 19) cooperating with the flyweight (8) and arranged at an axial distance from each other are arranged on the shaft (5) axially movable, said wedges (18, 19) being rigidly connected with each other, preferably by rods (26) extending axially, the wedging surface (24, 25) of each wedge (18, 19) being formed by the base of a recess (23) in the circumference of a plate (20, 21), the borders of which recess embrace the retainer (9), and the retainer having the complementary wedging surfaces (16,17).

2. Orbiting mass device as claimed in claim 1, characterised in that the mass of the retainer (9) is less than the mass of the flyweight (8).

3. Orbiting mass device as claimed in claim 1 or 2, characterised in that within a central bore (28) of the shaft (5) a hydraulically operable piston (29) is guided axially movable which in the range of its end opposite from its face subjected to pressure has a transverse pin (33) extending through at least one axial slot (34) of the shaft (5) and engaging the wedges (18, 19), the wedges (18, 19) being biased by at least one spring (35), resting on a member (12) being rigidly connected with the shaft (5), against the pressure of the hydraulic fluid acting upon the piston (29).

4. Orbiting mass device as claimed in claim 1, 2 or 3, characterised in that the plates (20, 21) having the wedging surface (24, 25) are provided with a recess (22) on the side opposite of the wedging surface embracing the flyweight (8).

5. Orbiting mass device as claimed in any one of claims 1 to 4, characterised in that a plate (12) is rigidly connected with the shaft (5), which at its circumference has recesses (14, 15) whose borders embrace the flyweight (8) and the retainer (9) and form a radial guide means of the same.

6. Orbiting mass device as claimed in claim 5, characterised in that the plate (12) which is rigidly connected with the shaft (5) forms the rest for the springs (35) biasing the wedges (18, 19) against the pressure acting upon the piston (29), and that the rods (26) connecting the wedges (18, 19) extend through the plate (12).

7. Orbiting mass device as claimed in any one of claims 3 to 6, characterised in that the force exerted upon the piston (29) by the hydraulic fluid is directed in the direction of the point angle of the wedge (18,19).

## Revendications

1. Dispositif de balourd destiné à la production de vibrations, en particulier pour rouleaux compresseurs, comprenant un arbre (5) pouvant être entraîné en rotation, auquel au moins une masse de balourd (8) est reliée solidairement en rotation, dans lequel un organe de retenue (9) disposé sur le côté opposé de l'arbre (5) est relié rigidement à la masse de balourd (8) et où l'excentricité du centre de gravité d'ensemble des masses tournantes peut être modifiée par variation continue pendant la rotation par un organe d'actionnement disposé à l'extérieur du corps (2) du cylindre, la masse de balourd (8) étant montée sur l'arbre (5) de façon à être immobilisée dans la direction axiale et mobile dans la direction radiale, caractérisé en ce que, sur l'arbre (5) sont montés mobiles en translation axiale deux coins (18, 19) disposés à un certain écartement axial mutuel, qui coopèrent avec la masse de balourd (8) et qui sont reliés rigidement l'un à l'autre, de préférence par des broches (26) qui s'étendent dans la direction axiale, le plan incliné (24, 25) de chaque coin (18, 19) étant formé par la surface de fond d'un évidement (23) formé sur la circonférence d'un disque (20, 21) et dont les bords encadrent l'organe de retenue (9), cet organe de retenue présentant les plans inclinés conjugués (16, 17).

2. Dispositif de balourd selon la revendication 1, caractérisé en ce que la masse de l'organe de retenue (9) est plus petite que la masse de balourd (8).

3. Dispositif de balourd selon la revendication 1 ou la revendication 2, caractérisé en ce que, dans un perçage central (28) de l'arbre (5), est guidé mobile en translation axiale un piston (29) pouvant être chargé hydrauliquement, qui présente, dans la région de son extrémité qui est à l'opposé de la surface frontale chargée, une broche transversale (33) qui traverse au moins une fente axiale (34) de l'arbre (5) et qui attaque les coins (18, 19), les coins (18, 19) étant chargés par au moins un ressort (35) qui prend appui contre un élément (12) relié rigidement à l'arbre (5), en antagonisme par rapport à la pression du fluide hydraulique agissant sur le piston (29).

4. Dispositif de balourd selon l'une des revendications 1, 2 et 3, caractérisé en ce que les disques (20, 21) qui présentent les plans inclinés (24, 25) des coins présentent, sur le côté qui est à l'opposé des plans inclinés, un évidement (22) qui encadre la masse de balourd (8).

5. Dispositif de balourd selon l'une des revendications 1 à 4, caractérisé en ce qu'à l'arbre (5) est fixé rigidement un disque (12) qui présente, sur sa circonférence, des évidements (14, 15) dont les bords encadrent la masse de balourd (8) et l'organe de retenue (9), et forment un guidage radial pour ces éléments.

6. Dispositif de balourd selon la revendication 5, caractérisé en ce que le disque (12) qui est relié rigidement à l'arbre (5) forme l'appui pour les ressorts (35) qui chargent les coins (18, 19) en antagonisme par rapport à la pression du fluide hydraulique agissant sur le piston (29), et en ce que les broches (26) qui relient les coins (18, 19) traversent le disque (12).

7. Dispositif de balourd selon l'une des revendications 3 à 6, caractérisé en ce que la force qui est exercée sur le piston (29) par le fluide hydraulique, est dirigée vers l'angle de sommet des coins (18,19).
